# FASCICULE DE BREVET EUROPEEN

(11) **EP 4 021 241 B1**
(45) Date de publication et mention de la délivrance du brevet: **03.07.2024**
(21) Numéro de dépôt: 20760561.9
(22) Date de dépôt: 20.08.2020
(51) Int. Cl.: A44C 5/12, A44C 7/00

(54) **ARTICLE DE JOAILLERIE**
SCHMUCKARTIKEL
ARTICLE OF JEWELLERY

(30) Priorité: 27.08.2019 CH 10762019
(43) Date de publication de la demande: 06.07.2022
(73) Titulaire: G. et F. Châtelain, succursale de Chanel SARL, 2300 La Chaux-de-Fonds (CH)
(72) Inventeur: ZINZIUS, Sébastien, 25510 La Sommette (FR); CAIREY REMONNAY, Philippe, 25500 Montlebon (FR); JUIF, Christian, 2533 Evilard (CH)
(74) Mandataire: P&TS SA (AG, Ltd.)
(86) Numéro de dépôt international: PCT/IB2020/057823
(87) Numéro de publication internationale: WO 2021/038395

(56) Documents cités:
- EP-A1- 0 974 284
- US-A- 139 888
- US-A- 3 805 548

## Description

### Domaine technique

La présente invention concerne un article de joaillerie, notamment une boucle d'oreille, un bracelet ou un collier, comportant un mécanisme de fermeture ou de fixation dépourvu de pivot.

### Etat de la technique

Certains articles de joailleries, notamment des bracelets, comportent deux branches en arc de cercle reliées entre elles par une articulation du type pivot pour permettre l'ouverture et la fermeture du bracelet. US2306317 divulgue un exemple de ce type de bracelets.

Il existe déjà des bracelets, comportant un mécanisme de fermeture ou de fixation dépourvu de pivot ou de charnière afin d'améliorer l'esthétisme du bracelet.

A titre d'exemple, US139888 divulgue un bracelet formé par une première et une seconde partie symétrique en arc de cercle et comportant chacune un canal. Une extrémité de chaque partie sont attenantes et connectées entre elles par l'intermédiaire d'une lame ressort dont une première et une seconde portion sont agencées respectivement dans le canal de la première et seconde parties symétriques. Il existe un jeu entre les extrémités attenantes de la première et seconde parties symétriques de sorte à former une interface de connexion permettant l'ouverture du bracelet. Le ressort est agencé pour coopérer avec les deux parties symétriques du bracelet de sorte à exercer une contrainte sur celles-ci tendant à rapprocher les extrémités libres au niveau de l'interface de fixation du bracelet lorsqu'aucune force externe est exercée sur le bracelet.

US3805548 divulgue un autre exemple de bracelet comportant un mécanisme de fermeture dépourvu de pivot. Le bracelet est également formé de deux pièces symétriques reliées par une lame ressort dont les extrémités sont montées dans un premier et un second logement agencés respectivement dans deux extrémités attenantes des deux pièces symétriques. La lame ressort est conformée pour exercer une contrainte sur chaque pièce symétrique tendant à rapprocher les extrémités opposées de chaque pièce afin de fermer le bracelet.

Un des inconvénients des bracelets susvisés provient du fait que les lames ressorts sont agencées à l'intérieur de canal ou de logements situés à l'intérieur du bracelet, ce qui a un impact non négligeable sur l'épaisseur du bracelet. Par ailleurs, selon US3805548, la lame ressort est visible de l'extérieur du bracelet procurant ainsi au bracelet un aspect esthétique qui n'est pas à la hauteur des standards de la haute joaillerie.

Un but de la présente invention est par conséquent de proposer un article de joaillerie comportant un mécanisme de fermeture ou de fixation de faible encombrement.

Un autre but de la présente invention est de proposer un article de joaillerie possédant aspect esthétique à la hauteur des standards de la haute joaillerie.

Un autre but de la présente invention est de proposer un article de joaillerie comportant un mécanisme de fermeture/ouverture adaptable à différents types d'article de joaillerie, en particulier à une boucle d'oreille, un bracelet ou à un collier.

### Bref résumé de l'invention

Ces buts sont atteints par un article de joaillerie comportant une première et une seconde branche courbée comprenant chacune une surface courbée extérieure, une surface courbée intérieure et deux bords latéraux. La première branche courbée comporte une extrémité juxtaposée à une extrémité de la seconde branche courbée pour former une interface. L'article de joaillerie comporte en outre une lame flexible agencée dans un logement pour maintenir l'article de joaillerie dans une configuration fermée dans laquelle une extrémité libre de la première et seconde branches courbées sont agencées en regard l'une de l'autre tout en étant séparées d'une distance prédéterminée. Les extrémités libres peuvent être écartées l'une de l'autre afin d'être séparées d'une distance supérieure à la distance prédéterminée lorsque qu'une contrainte est exercée sur chaque branche dans une direction opposée. Les première et seconde branche courbées comportent chacune sur leur surface courbée intérieure respectivement une première et une seconde portion du logement à l'intérieur duquel est fixée la lame flexible. La lame flexible s'étend de manière continue dans la première et la seconde portion du logement recouvrant ainsi l'interface.

Selon l'invention, l'extrémité libre de la première et seconde branches courbées sont séparées d'une distance prédéterminée lorsque l'article de joaillerie est dans une configuration fermée. Les extrémités libres peuvent être écartées l'une de l'autre afin d'être séparées d'une distance supérieure à la distance prédéterminée lorsque qu'une contrainte est exercée sur chaque branche dans une direction opposée.

Selon une forme d'exécution, l'extrémité libre de la première et seconde branches courbées sont en contact lorsque l'article de joaillerie est dans une configuration fermée.

Selon une forme d'exécution, une surface supérieure de la lame flexible est visible au niveau de la surface courbée intérieure des première et seconde branches courbées.

Selon une forme d'exécution, les extrémités des première et seconde branches courbées se rejoignent à ladite interface de sorte à créer un jeu lorsque l'article de joaillerie se trouve dans une configuration fermée afin de permettre en fléchissement de la lame flexible lorsqu'une contrainte sur lesdites première et seconde branches est exercée pour écarter les extrémités libres l'une de l'autre.

Selon une forme d'exécution, le jeu (J) à l'interface est formé de part et d'autre des bords latéraux de la lame flexible.

Selon une forme d'exécution, une première et une seconde surface inclinée des première et seconde extrémités juxtaposées sont agencées de part et d'autre de la lame flexible et s'étendent d'une extrémité distale respective des bords latéraux de la portion respective du logement jusqu'au bord latéral respectif de la branche correspondante.

Selon une forme d'exécution, chacune desdites surfaces sont inclinées selon une première et une seconde orientation.

Selon une forme d'exécution, la première orientation correspond à un angle α formé entre une arrête supérieure de chaque surface et un axe perpendiculaire à une courbe de symétrie de l'article de joaillerie. La seconde orientation correspond à un angle β formé entre ladite arrête supérieure et un axe perpendiculaire à celle-ci.

Selon une forme d'exécution, la distance maximale entre lesdites extrémités libres est obtenue lorsque les surfaces inclinées respectivement des première et secondes branches courbées viennent en contact les unes contre les autres.

Selon une forme d'exécution, les première et seconde branches courbées comportent au niveau de l'interface deux formes complémentaires s'emboîtant l'une dans l'autre.

Selon une forme d'exécution, la profondeur du logement correspond à l'épaisseur de la lame flexible.

Selon une forme d'exécution, la forme de l'interface est identique à une répétition de motifs réalisés sur la surface courbée extérieure et des bords latéraux de la première et seconde branche courbée afin que l'interface se fonde dans la répétition de motifs.

Selon une forme d'exécution, la lame flexible est fixée dans le logement par soudage.

Selon une forme d'exécution, l'article de joaillerie est sous la forme d'une boucle d'oreille, d'un bracelet ou d'un collier.

### Brève description des figures

Un exemple de mise en oeuvre de l'invention est décrit dans la description illustrée par les figures annexées dans lesquelles :
- la figure 1 illustre une vue en perspective d'une boucle d'oreille lorsque le mécanisme de fixation est dans une configuration fermée ;
- la figure 2 illustre une vue similaire à la figure 1 lorsque le mécanisme de fixation est dans une configuration ouverte ;
- la figure 3a illustre une vue agrandie au niveau de l'interface entre les première et seconde branches juxtaposées de la boucle d'oreille selon la figure 1;
- la figure 3b illustre une vue agrandie au niveau de l'interface entre les première et seconde branches juxtaposées de la boucle d'oreille selon la figure 2;
- la figure 4 illustre une autre vue en perspective de la boucle d'oreille lorsque le mécanisme de fixation est dans une configuration fermée ;
- la figure 5 illustre une vue similaire à la figure 4 lorsque le mécanisme de fixation est dans une configuration ouverte ;
- la figure 6a illustre une vue agrandie au niveau de l'interface entre les première et seconde branches juxtaposées de la boucle d'oreille selon la figure 4;
- la figure 6b illustre une vue agrandie au niveau de l'interface entre les première et seconde branches juxtaposées de la boucle d'oreille selon la figure 5;
- la figure 7 illustre une vue en perspective de l'une des première et seconde branches de la boucle d'oreille ;
- la figure 8 illustre une vue en perspective de l'autre des première et seconde branches de la boucle d'oreille, et
- la figure 9 illustre une vue en perspective de l'une des première et seconde branches de la boucle d'oreille dans laquelle une partie de la lame flexible est montée.

### Exemples de mode de réalisation de l'invention

Dans la présente demande, l'article de joaillerie est dans une « configuration fermée » lorsque les extrémités libres 14a, 14b des deux branches courbées 12a, 12b formant le corps de l'article de joaillerie sont agencées en regard l'une de l'autre et séparées d'une distance minimale d1 (figure 1) pour assurer l'attache de l'article de joaillerie. Cette distance minimale peut varier en fonction du type d'article de joaillerie.

Pour une boucle d'oreille, selon une forme d'exécution, la distance minimale d1 et une distance déterminée de sorte à ce que les extrémités libres 14a, 14b des deux branches courbées 12a, 12b formant la boucle d'oreille « pincent » le lobe de l'oreille avec une force suffisante pour garantir le maintien de la boucle d'oreille. Selon une variante, les deux branches courbées 12a, 12b de la boucle d'oreille peuvent être écartées l'une de l'autre afin de pouvoir positionner les extrémités libres 14a, 14b à l'intérieur de l'oreille au-delà du cartilage. Selon cette variante, l'écartement entre les extrémités libres 14a, 14b des deux branches courbées 12a, 12b de la boucle d'oreille 10 permet un positionnement libre tout en assurant la fixation de la boucle d'oreille sans effet de pincement.

Pour un bracelet, la distance minimale d1 et une distance déterminée de sorte à ce que les extrémités libres 14a, 14b des deux branches courbées 12a, 12b formant le corps du bracelet soient assez proche l'une de l'autre afin de garantir la tenue du bracelet autour du poignet tout en étant assez éloignées l'une de l'autre pour pourvoir enlever le bracelet dans les limites imposées par la configuration de l'interface entre les deux branches. Selon la configuration du mécanisme de fixation à l'interface 15 entre les deux branches courbées 12a, 12b, la distance minimale d1 peut toutefois être égale à zéro, c'est-à-dire que les extrémités libres 14a, 14b des deux branches courbées 12a, 12b formant le corps du bracelet sont en contact.

En référence aux figures 1 et 2, l'article de joaillerie 10 est sous la forme d'une boucle d'oreille comportant un corps formé d'une première et d'une seconde branche courbée 12a, 12b en arc de cercle et une lame flexible 16 connectant ensemble les deux branches courbées 12a, 12b de sorte à obtenir un mécanisme de fixation discret.

Plus particulièrement, selon les figures 3a et 3b, la première branche courbée 12a comporte une extrémité 13a juxtaposée à une extrémité 13b de la seconde branche courbée 12b pour former une interface 15. Une surface intérieure de la boucle d'oreille 10 comporte un logement 17 à l'intérieur duquel est agencée et fixée la lame flexible 16. La lame flexible 16 peut par exemple être solidarisée au corps de la boucle d'oreille par soudage ou collage. L'épaisseur de la lame flexible 16 correspond à la profondeur du logement 17 de sorte à ce que la surface supérieure de la lame 16 soit nivelée à la surface intérieure de la boucle d'oreille 10.

En référence aux figures 7 et 8, les première et seconde branche courbées 12a, 12b comportent sur leur surface courbée intérieure respectivement une première et une seconde portion 17a, 17b du logement 17 à l'intérieur duquel est fixée la lame flexible 16. Les extrémités 13a, 13b des deux branches courbées 12a, 12b au niveau de l'interface sont de formes complémentaires s'emboîtant l'une dans l'autre. Par exemple, l'extrémité 13a de la première branche courbée 12a comporte une découpe en forme de V dans laquelle s'emboite une partie de forme triangulaire située à l'extrémité 13b de la seconde branche courbée 12b. D'autres formes complémentaires s'emboîtant au niveau de l'interface 15 peuvent être envisagées.

Selon une forme d'exécution avantageuse, la forme de l'interface 15 est identique à une répétition de motifs réalisés sur une surface externe 20a, 20b et les bords latéraux 21a, 21b de la première et seconde branche courbée 12a, 12b afin que l'interface 15 se fonde dans les motifs comme on peut le voir par exemple aux figures 4, 5, 6a et 6b pour que le mécanisme de fixation soit aussi discret que possible.

En se référant à nouveau aux figures 7, 8 et 9, une première et une seconde surface 19 sont agencées de part et d'autre de la lame flexible 16 et s'étendent d'une extrémité distale respective des bords latéraux 18 de la portion respective 17a, 17b jusqu'au bord latéral respectif 21a, 21b de la branche correspondante 12a, 12b. Ces surfaces 19 sont par exemple des surfaces planes inclinées selon une première orientation. Cette première orientation correspond à un angle α formé entre une arrête supérieure 19a de la surface 19 et un axe perpendiculaire à une courbe de symétrie de la branche correspondante 12a, 12b de la boucle d'oreille.

Les surfaces 19 d'au moins une des première et seconde branche courbées 12a, 12b sont inclinées également selon une seconde orientation. Selon la figure 3a, cette seconde orientation correspond à un angle β formé entre l'arrête supérieure 19a de la surface et un axe perpendiculaire à l'arrête supérieure 19a afin de créer un jeu J (Fig. 6b) lorsque la boucle d'oreille 10 est dans une configuration fermée de sorte à permettre en fléchissement de la lame flexible 16 en exerçant une contrainte sur les branches 12a, 12b de la boucle d'oreille 10 pour écarter les extrémités libres 14a, 14b l'une de l'autre. La distance maximale d'écartement est obtenue lorsque les surfaces inclinées respectives 19 des deux branches 12a, 12b viennent en butée les unes contre les autres.

Il va de soi que soi que différentes modifications peuvent être apportées à l'article de joaillerie sans s'écarter de l'invention telle que définie dans les revendications annexées. Par exemple, l'interface 15 à la jonction des première et seconde branche courbées peut revêtir différents aspects visuels obtenus par la juxtaposition de différentes formes complémentaires des extrémités 13a, 13b des branches courbées 12a, 12b.

De préférence, on veillera à ce que la surface externe de l'article de joaillerie comporte une succession de motifs de forme identique ou similaire à la forme de l'interface afin que celle-ci se fonde dans les motifs. Par ailleurs, bien que la description susvisée porte sur une boucle d'oreille, l'article de joaillerie peut aussi bien être un bracelet ou un collier dans le contexte de la présente invention.

## Revendications

1. Article de joaillerie (10) comportant une première et une seconde branche courbée (12a, 12b) comprenant chacune une surface courbée extérieure (20a, 20b), une surface courbée intérieure et deux bords latéraux (21a, 21b), la première branche courbée (12a) comportant une extrémité (13a) juxtaposée à une extrémité (13b) de la seconde branche courbée (12b) pour former une interface (15), l'article de joaillerie (10) comportant en outre une lame flexible (16) agencée dans un logement (17) pour maintenir l'article de joaillerie dans une configuration fermée dans laquelle une extrémité libre (14a, 14b) de la première et seconde branches courbées (12a, 12b) sont agencées en regard l'une de l'autre, lesdites extrémités libres (14a, 14b) pouvant être écartées l'une de l'autre afin d'être séparées d'une certaine distance lorsque qu'une contrainte est exercée sur chaque branche (12a, 12b) dans une direction opposée,
**caractérisé en ce que**
les première et seconde branches courbées (12a, 12b) comportent chacune sur leur surface courbée intérieure respectivement une première et une seconde portion (17a, 17b) du logement (17) à l'intérieur duquel est fixée la lame flexible (16), la lame flexible s'étendant de manière continue dans la première et seconde portion (17a, 17b) du logement (17) recouvrant ainsi ladite interface (15) et **en ce que** l'extrémité libre (14a, 14b) de la première et seconde branches courbées (12a, 12b) sont séparées d'une distance prédéterminée (d1) lorsque l'article est dans une configuration fermée, lesdites extrémités libres (14a, 14b) pouvant être écartées l'une de l'autre afin d'être séparées d'une distance (d2) supérieure à la distance prédéterminée (d1) lorsqu'une contrainte est exercée sur chaque branche (12a, 12b) dans une direction opposée.

2. Article de joaillerie selon la revendication 1, **caractérisé en ce que** ladite distance prédéterminée (d1) est nulle afin que l'extrémité libre (14a, 14b) de la première et seconde branches courbées (12a, 12b) sont en contact lorsque l'article de joaillerie est dans une configuration fermée.

3. Article de joaillerie selon l'une des revendications précédentes, **caractérisé en ce qu'**une surface supérieure de la lame flexible (16) est visible au niveau de la surface courbée intérieure des première et seconde branches courbées (12a, 12b).

4. Article de joaillerie (10) selon l'une des revendications précédentes, **caractérisé en ce que** les extrémités (13a, 13b) des première et seconde branches courbées (12a, 12b) se rejoignent à ladite interface (15) de sorte à créer un jeu (J), lorsque l'article de joaillerie se trouve dans une configuration fermée, afin de permettre en fléchissement de la lame flexible (16) lorsqu'une contrainte sur lesdites première et seconde branches (12a, 12b) est exercée pour écarter les extrémités libres 14a, 14b l'une de l'autre.

5. Article de joaillerie (10) selon la revendication précédente, **caractérisé en ce que** le jeu (J) à ladite interface (15) est formé de part et d'autre des bords latéraux de la lame flexible (16).

6. Article de joaillerie (10) selon la revendication précédente, **caractérisé en ce qu'**une première et une seconde surface inclinée (19) des première et seconde extrémités juxtaposées (13, 13b) sont agencées de part et d'autre de la lame flexible (16) et s'étendent de l'extrémité distale respective des bords latéraux (18) de la portion respective (17a, 17b) du logement (17) jusqu'au bord respectif (21a, 21b) de la branche correspondante (12a, 12b).

7. Article de joaillerie (10) selon la revendication précédente, **caractérisé en ce que** chacune desdites surfaces (19) sont inclinées selon une première et une seconde orientation.

8. Article de joaillerie (10) selon la revendication précédente, caractérisé en que la première orientation correspond à un angle (α) formé entre une arrête supérieure (19a) de chaque surface (19) et un axe perpendiculaire à une courbe de symétrie de l'article de joaillerie, et en ce que la seconde orientation correspond à un angle (β) formé entre ladite arrête (19a) et un axe perpendiculaire à celle-ci.

9. Article de joaillerie (10) selon des revendications 6 à 8, **caractérisé en ce que** la distance maximale (d2) entre lesdites extrémités libres (14a, 14b) est obtenue lorsque les surfaces inclinées (19) respectivement de la première et de la seconde branche courbées (12a, 12b) viennent en contact les unes contre les autres.

10. Article de joaillerie (10) selon l'une des revendications précédentes, **caractérisé en ce que** lesdites première et seconde branches courbées (12a, 12b) comportent au niveau de l'interface (15) deux formes complémentaires s'emboîtant l'une dans l'autre.

11. Article de joaillerie (10) selon l'une des revendications précédentes, **caractérisé en ce que** la profondeur du logement (17) correspond à l'épaisseur de la lame flexible (16).

12. Article de joaillerie (10) selon l'une des revendications précédentes, **caractérisé en ce que** la forme de l'interface (15) est identique à une répétition de motifs réalisés sur la surface courbée extérieure (20a, 20b) et des bords latéraux (21a, 21b) de la première et seconde branche courbée (12a, 12b) afin que ladite interface (15) se fonde dans la répétition de motifs.

13. Article de joaillerie (10) selon l'une des revendications précédentes sous la forme d'une boucle d'oreille, d'un bracelet ou d'un collier.

## Patentansprüche

1. Schmuckartikel (10), der einen ersten und einen zweiten gekrümmten Bügel (12a, 12b) umfasst, welche jeweils eine äussere gekrümmte Oberfläche (20a, 20b), eine innere gekrümmte Oberfläche und zwei Seitenkanten (21a, 21b) umfassen, wobei der erste gekrümmte Bügel (12a) ein Ende (13a) umfasst, das an ein Ende (13b) des zweiten gebogenen Bügels (12b) angrenzt, um eine Schnittstelle (15) zu bilden, wobei der Schmuckartikel (10) zudem eine flexible Klinge (16) umfasst, die in einem Gehäuse (17) angeordnet ist zum Halten des Schmuckartikels in einer geschlossenen Konfiguration, in welcher ein freies Ende (14a, 14b) des ersten und des zweiten gebogenen Bügels (12a, 12b) einander zugewandt angeordnet sind, wobei die besagten freien Enden (14a, 14b) voneinander gespreizt werden können, damit sie um einen bestimmten Abstand voneinander getrennt werden, wenn eine Belastung auf jeden Bügel (12a, 12b) in einer entgegengesetzten Richtung ausgeübt wird,
**dadurch gekennzeichnet, dass**
der erste und der zweite gebogene Bügel (12a, 12b) auf ihrer inneren gekrümmten Oberfläche jeweils einen ersten und einen zweiten Abschnitt (17a, 17b) des Gehäuses (17) umfassen, in welchem die flexible Klinge (16) befestigt ist, wobei sich die flexible Klinge kontinuierlich in den ersten und zweiten Abschnitten (17a, 17b) des Gehäuses (17) erstreckt, wodurch die besagte Schnittstelle (15) abgedeckt wird,
und dass das freie Ende (14a, 14b) des ersten und zweiten gebogenen Bügels (12a, 12b) um einen vorbestimmten Abstand (d1) voneinander getrennt sind, wenn sich der Artikel in einer geschlossenen Konfiguration befindet, wobei die besagten freien Enden (14a, 14b) voneinander gespreizt werden können, damit sie um einen bestimmten Abstand (d2) voneinander getrennt werden, der grösser als der vorbestimmte Abstand (d1) ist, wenn eine Belastung auf jeden Bügel (12a, 12b) in einer entgegengesetzten Richtung ausgeübt wird.

2. Schmuckartikel gemäss Anspruch 1, **dadurch gekennzeichnet, dass** der besagte vorbestimmte Abstand (d1) gleich null ist, damit das freie Ende (14a, 14b) des ersten und zweiten gebogenen Bügels (12a, 12b) sich berühren, wenn sich der Schmuckartikel in einer geschlossenen Konfiguration befindet.

3. Schmuckartikel (10) gemäss einem der vorhergehenden Ansprüche, **dadurch gekennzeichnet, dass** eine Oberseite der flexiblen Klinge (16) auf der Höhe der inneren gekrümmten Oberfläche des ersten und zweiten gekrümmten Bügels (12a, 12b) sichtbar ist.

4. Schmuckartikel (10) gemäss einem der vorhergehenden Ansprüche, **dadurch gekennzeichnet, dass** die Enden (13a, 13b) des ersten und zweiten gebogenen Bügels (12a, 12b) an der besagten Schnittstelle (15) zusammentreffen, um einen Zwischenraum (J) zu bilden, wenn sich der Schmuckartikel in einer geschlossenen Konfiguration befindet, um ein Biegen der flexiblen Klinge (16) zu ermöglichen, wenn eine Belastung auf den besagten ersten und zweiten Bügel (12a, 12b) ausgeübt wird, um die freien Enden 14a, 14b voneinander zu spreizen.

5. Schmuckartikel (10) gemäss dem vorhergehenden Anspruch, **dadurch gekennzeichnet, dass** der Zwischenraum (J) an der besagten Schnittstelle (15) auf beiden Seiten der Seitenkanten der flexiblen Klinge (16) gebildet ist.

6. Schmuckartikel (10) gemäss dem vorhergehenden Anspruch, **dadurch gekennzeichnet, dass** eine erste und eine zweite geneigte Fläche (19) der ersten und zweiten nebeneinanderliegenden Enden (13, 13b) auf beiden Seiten der flexiblen Klinge (16) angeordnet sind und sich vom jeweiligen distalen Ende der Seitenkanten (18) des jeweiligen Abschnitts (17a, 17b) des Gehäuses (17) bis zur jeweiligen Kante (21a, 21b) des entsprechenden Bügels (12a, 12b) erstrecken.

7. Schmuckartikel (10) gemäss dem vorhergehenden Anspruch, **dadurch gekennzeichnet, dass** jede der besagten Oberflächen (19) in einer ersten und einer zweiten Ausrichtung geneigt ist.

8. Schmuckartikel (10) gemäss dem vorhergehenden Anspruch, **dadurch gekennzeichnet, dass** die erste Ausrichtung einem Winkel (α) entspricht, der zwischen einer Oberkante (19a) jeder Oberfläche (19) und einer Achse senkrecht zu einer Symmetriekurve der Oberfläche des Schmuckartikels gebildet wird, und dass die zweite Ausrichtung einem Winkel (β) entspricht, der zwischen der besagten Kante (19a) und einer dazu senkrechten Achse gebildet wird.

9. Schmuckartikel (10) gemäss den Ansprüchen 6 bis 8, **dadurch gekennzeichnet, dass** der maximale Abstand (d2) zwischen den besagten freien Enden (14a, 14b) erhalten wird, wenn die geneigten Flächen (19) des ersten bzw. des zweiten gekrümmten Bügels (12a, 12b) miteinander in Kontakt kommen.

10. Schmuckartikel (10) gemäss einem der vorhergehenden Ansprüche, **dadurch gekennzeichnet, dass** die besagten ersten und zweiten gekrümmten Bügel (12a, 12b) an der Schnittstelle (15) zwei komplementäre Formen umfassen, die ineinander passen.

11. Schmuckartikel (10) gemäss einem der vorhergehenden Ansprüche, **dadurch gekennzeichnet, dass** die Tiefe des Gehäuses (17) der Dicke der flexiblen Klinge (16) entspricht.

12. Schmuckartikel (10) gemäss einem der vorhergehenden Ansprüche, **dadurch gekennzeichnet, dass** die Form der Schnittstelle (15) identisch mit einer Wiederholung von Mustern ist, welche auf der äusseren gekrümmten Oberfläche (20a, 20b) und den seitlichen Rändern (21a, 21b) des ersten und zweiten gekrümmten Bügels (12a, 12b) ausgebildet sind, sodass die besagte Schnittstelle (15) in die Musterwiederholung übergeht.

13. Schmuckartikel (10) gemäss einem der vorhergehenden Ansprüche, in der Form eines Ohrrings, eines Armbands oder einer Halskette.

## Claims

1. An article of jewelry (10) comprising first and second curved branches (12a, 12b) each comprising an outer curved surface (20a, 20b), an inner curved surface and two lateral edges (21a, 21b), the first curved branch (12a) comprising an end (13a) juxtaposed with an end (13b) of the second curved branch (12b) to form an interface (15), the article of jewelry (10) further comprising a flexible blade (16) arranged in a recess (17) to hold the article of jewelry in a closed configuration in which a free end (14a, 14b) of the first and second curved branches (12a, 12b) are arranged opposite each other, said free ends (14a, 14b) being spaced apart from each other so as to be separated by a certain distance when a constraint is exerted on each branch (12a, 12b) in an opposite direction,
**characterized in that**
the first and second curved branches (12a, 12b) each comprise on their inner curved surface respectively a first and a second portion (17a, 17b) of the recess (17) within which the flexible blade (16) is fixed, the flexible blade extending continuously into the first and second portion (17a, 17b) of the recess (17) thus covering said interface (15) and **in that** the free end (14a, 14b) of the first and second curved branches (12a, 12b) are separated by a predetermined distance (d1) when the article is in a closed configuration, said free ends (14a, 14b) being capable of being spaced apart so as to be separated by a distance (d2) greater than the predetermined distance (d1) when a constraint is exerted on each branch (12a, 12b) in an opposite direction.

2. Article of jewelry according to claim 1, **characterized in that** said predetermined distance (d1) is nil so that the free end (14a, 14b) of the first and second curved branches (12a, 12b) are in contact when the article of jewelry is in a closed configuration.

3. Article of jewelry according to any of the preceding claims, **characterized in that** an upper surface of the flexible blade (16) is visible on the inner curved surface of the first and second curved branches (12a, 12b).

4. Article of jewelry (10) according to one of the preceding claims, **characterized in that** the ends (13a, 13b) of the first and second curved branches (12a, 12b) meet at said interface (15) so as to create a gap (J), when the article of jewelry is in a closed configuration, to allow deflection of the flexible blade (16) when a constraint on said first and second branches (12a, 12b) is exerted to space the free ends 14a, 14b apart.

5. Article of jewelry (10) according to the preceding claim, **characterized in that** the gap (J) at said interface (15) is formed on either side of the lateral edges of the flexible blade (16).

6. Article of jewelry (10) according to the preceding claim, **characterized in that** a first and a second inclined surface (19) of the first and second juxtaposed ends (13, 13b) are arranged on either side of the flexible blade (16) and extend from the respective distal end of the lateral edges (18) of the respective portion (17a, 17b) of the recess (17) to the respective edge (21a, 21b) of the corresponding branch (12a, 12b).

7. Article of jewelry (10) according to the preceding claim, **characterized in that** each of said surfaces (19) is inclined in a first and a second orientation.

8. Article of jewelry (10) according to the preceding claim, **characterized in that** the first orientation corresponds to an angle (α) formed between an upper edge (19a) of each surface (19) and an axis perpendicular to a curve of symmetry of the article of jewelry, and **in that** the second orientation corresponds to an angle (β) formed between said edge (19a) and an axis perpendicular thereto.

9. Article of jewelry (10) according to one of claims 6 to 8, **characterized in that** the maximum distance (d2) between said free ends (14a, 14b) is obtained when the inclined surfaces (19) of the first and second curved branches (12a, 12b) respectively come into contact with one another.

10. Article of jewelry (10) according to one of the preceding claims, **characterized in that** said first and second curved branches (12a, 12b) comprise, at the interface (15), two complementary shapes which fit into one another.

11. Article of jewelry (10) according to one of the preceding claims, **characterized in that** the depth of the recess (17) corresponds to the thickness of the flexible blade (16).

12. Article of jewelry (10) according to one of the preceding claims, **characterized in that** the shape of the interface (15) is identical to a repetition of patterns made on the outer curved surface (20a, 20b) and the lateral edges (21a, 21b) of the first and second curved branches (12a, 12b) so that said interface (15) blends into the repetition of patterns.

13. Article of jewelry (10) according to one of the preceding claims in the form of an earring, bracelet or necklace.
